# EUROPÄISCHE PATENTSCHRIFT

(11) **EP 0 761 472 B1**
(45) Veröffentlichungstag und Bekanntmachung des Hinweises auf die Patenterteilung: **15.03.2000**
(21) Anmeldenummer: 96810581.7
(22) Anmeldetag: 04.09.1996
(51) Int. Cl.: B42B 4/00

(54) **Sammelhefter**
Gathering and stitching machine
Assembleuse et brocheuse combinée

(30) Priorität: 08.09.1995 CH 255295
(43) Veröffentlichungstag der Anmeldung: 12.03.1997
(73) Patentinhaber: GRAPHA-HOLDING AG, 6052 Hergiswil (CH)
(72) Erfinder: Müller, Hans, 4800 Zofingen (CH)

(56) Entgegenhaltungen:
- CH-A- 337 177
- CH-A- 664 113
- DE-A- 3 616 566
- US-A- 2 699 749
- "Der Sammelhefter 300 - Flexibilität im Hochleistungsbereich"; Müller Martini Marketing AG.; März 1995

## Beschreibung

Die Erfindung betrifft Sammelhefter für das Herstellen von aus gefalteten Druckbogen gebildeten Zeitschriften, Broschuren oder dgl. bestehend aus einer eine sattelförmige Auflage aufweisenden Förderstrecke, entlang welcher einen Sammelabschnitt bildende Anleger zum rittlingsweisen Beschicken des Sammelabschnittes mit Druckbogen angeordnet sind, wobei der Sammelabschnitt längs der Auflage mit den Anlegern taktweise zusammenwirkende, die aufgelegten Druckbogen in regelmässigen Abständen zu einer an den Sammelabschnitt der Förderstrecke anschliessenden Heftabschnitt kontinuierlich fördernde Antriebsmittel aufweist, und der Heftabschnitt mit einer den Falz der aus gesammelten Druckbogen gebildeten Druckprodukte mit Klammern durchsetzenden entlang dem Heftabschnitt oszillierend angetriebenen und während dem Heftworgang gleichsinnig zur Förderrichtung der Druckbogen sich bewegenden Heftvorrichtung einer Heftstation ausgebildet ist.

Sammelhefter der eingangs erwähnten Art sind unter dem Titel "Sammelhefter 300 - Flexibilität im Hochleistungsbereich" durch ein Prospekt der Müller Martini Marketing AG vom März 1995, u.a. herausgegeben anlässlich der Ausstellung DRUPA 95 in Düsseldorf vom 05. bis 18. Mai 1995, bekannt geworden.

In der DE - B - 36 16 566 ist ein Sammelhefter offenbart, bei dem mehrere Förderstrecken am Umfang einer rotierenden Trommel angeordnet sind, auf der die Druckbogen auf einem Sammelabschnitt der Förderstrecke gesammelt und zu einem anschliessenden Heftabschnitt gefördert werden. Das Heften erfolgt bei drehender Trommel und auf den Förderstrecken stillstehenden Druckbogen.
Weiterhin ist durch die CH - A - 664 113 eine Vorschubvorrichtung zum Zuführen von Heftklammerdraht zu einem den Draht zu Heftklammern verarbeitenden Heftkopf einer Heftvorrichtung offenbart, die für einen Betrieb im sog. Doppelnutzen ausgelegt ist, d.h. bei dem synchron zu der Transportbewegung der Produkte erfolgenden Hingang der Verschiebebewegung eines Trägers mit vier daran befestigten Heftköpfen werden gleichzeitig zwei sich folgende Produkte mit je zwei Heftklammern versehen.

Aufgabe der vorliegenden Erfindung ist es deshalb, einen Sammelhefter der eingangs genannten Art zu schaffen, mit dem die Verarbeitung von Druckprodukten unter Berücksichtigung der Einstellzeiten und der Auftragsgrössen wirtschaftlich verbessert werden kann.

Erfindungsgemäss wird diese Aufgabe dadurch gelöst, dass entlang dem Heftabschnitt wenigstens eine weitere mit der Heftvorrichtung taktverbunden angetriebene Heftvorrichtung einer Heftstation angeordnet ist.
Dadurch können vorerst einerseits die zur Oszillationsbewegung der Heftvorrichtungen führenden Drehbewegung -bspw. durch Verdoppelung des Flugkreises eines zum Antrieb verwendeten Kurbeltriebes gegenüber der bisherigen Kreisbahn der Kurbel- und die mit der Drehbewegung bislang erzeugten Fliehkräfte ohne Leistungseinbusse des Sammelhefters entsprechend reduziert werden, und andererseits entsteht die Möglichkeit durch Erhöhen der Geschwindigkeit der Drehbewegungen bzw. der oszillierenden Bewegungen der Heftvorrichtungen entlang des Heftabschnittes die Leistung eines Sammelhefters zu steigern.

Anschliessend wird die Erfindung unter Bezugnahme auf die Zeichnung, auf die bezüglich aller in der Beschreibung nicht näher erwähnten Einzelheiten verwiesen wird, anhand zweier Ausführungsbeispiele erläutert. Es zeigen:
- Fig. 1: eine schematische Darstellung eines Sammelhefters mit zwei an einer Förderstrecke angeordneten Heftstationen,
- Fig. 2: eine alternative Ausführungsform und
- Fig. 3: eine auszugsweise Darstellung eines Antriebes für die Heftvorrichtung einer Heftstation.

Fig. 1 veranschaulicht eine Förderstrecke 2 eines Sammelhefters 1 am Ende eines Sammelabschnittes 3, an den ein Heftabschnitt 7 anschliesst. Die Förderstrecke 2 ist als sattelförmige Auflage ausgebildet, auf welcher im Bereich des Sammelabschnittes 3 durch in Förderrichtung F nebeneinander angeordnete Anleger (nicht ersichtlich) Druckbogen rittlings zu Druckprodukten übereinander aufgelegt und durch eine Antriebsmittel 6 bzw. Mitnehmer aufweisende Fördereinrichtung 4 einem an den Sammelabschnitt 3 anschliessenden Heftabschnitt 7 zugeführt werden. Die entlang der Förderstrecke wirkende Fördereinrichtung 4 besteht aus einem endlos umlaufenden Zugorgan, an welchem in regelmässigen Abständen die Antriebsmittel 6 bzw. Mitnehmer befestigt sind. Die auf dem Sammelabschnitt 3 aus übereinander gespreizt aufgelegten Druckbogen gebildeten Druckprodukte 5 werden von den an der hinteren Kante der Druckprodukte 5 aufstossenden Antriebsmitteln 6 erfasst zum Heften geführt. Sowohl das Heften wie auch das Sammeln der Druckbogen wird bei kontinuierlich laufender Fördereinrichtung 4 durchgeführt, d.h. während dem Heftvorgang auf dem Heftabschnitt 7 folgt die Heftvorrichtung 9 der stationären Heftstation 10 den Druckprodukten 5 mit gleicher resp. mit annähernd gleicher Geschwindigkeit.
Zu diesem Zweck ist die Heftvorrichtung 9 an einem Heftschlitten 11 befestigt, welcher entlang des Heftabschnittes 7 geführt und oszillierend angetrieben ist.
Wie Fig. 1 zu entnehmen ist, erfolgt der Antrieb, der hier aus jeweils zwei Heftköpfen 12 gebildeten Heftvorrichtung 9 mittels Kurbelantrieb 13, der über einen dargestellten Lenker 14 mit dem Heftschlitten 11 verbunden ist. In der dargestellten Lage des Kurbelantriebs 13 bewegt sich der Heftschlitten 11 mit der grössten Geschwindigkeit, die der Fördergeschwindigkeit der Druckprodukte 5 an der Förderstrecke 2 entspricht, und erfährt anschliessend durch die laufende Änderung der Kurbelstellung eine Verzögerung, die in der einen Endstellung des Schlittens durch eine beginnende Beschleunigung endet. Bei dieser Beschleunigung, die in eine Verzögerung übergeht, befindet sich der Heftschlitten 11 auf dem Rückweg in die Ausgangsstellung, wo der Heftzyklus bzw. die Heftbewegung des Heftschlittens 11 mit einer erneuten Beschleunigung auf die Fördergeschwindigkeit der Druckprodukte 5 eingeleitet wird. Durch das Anordnen einer weiteren Heftstation 20 an dem Heftabschnitt 7 der Förderstrecke 2, deren Heftvorrichtung 19 über den ihr zugeordneten Heftschlitten 21 und eine Verbindungsvorrichtung 15 bzw. Verbindungsstange mit der Heftvorrichtung 9 der Heftstation 10 verbunden ist, kann die Heftleistung der Heftvorrichtungen 9, 19 der Heftstationen 10, 20 im Sinne einer schonenden Vorgehensweise reduziert werden, ohne dabei die Leistung des Sammelhefters 1 beeinträchtigen zu müssen. D.h., jede Heftvorrichtung 9, 19 heftet nurmehr jedes zweite Druckprodukt 5, von denen die mit A bezeichneten ausschliesslich der Heftvorrichtung 9 an der Heftstation 10 und die mit A' bezeichneten Druckprodukte 5 nurmehr der Heftvorrichtung 19 der Heftstation 20 zugeordnet sind. Dadurch können die in den Heftvorrichtungen 9, 19 vorgenommenen Heftklammervorbereitungen und das Heften selbst (= Heftzyklus) über eine längere Zeit als bisher durchgeführt und mithin die Beanspruchung der betroffenen Maschinenteile und deren Verschleissaufkommen an den Heftvorrichtungen erheblich gemildert werden.

Selbstverständlich erlaubt diese Anordnungsweise auch die Verwendung zweier gekuppelter Kurbelantriebe 13, von denen anstelle der Verbindungsvorrichtung 15 jeder auf eine Heftvorrichtung 9, 19 einwirkt.

Im übrigen sind in der Zeichnung mit 16 die Heftklammern der gehefteten Druckprodukte 5 bezeichnet.

In Fig. 2 ist eine Ausführung eines Sammelhefters 1 gezeigt, die aufbauend auf dem Prinzip mehrerer Heftstationen an einer Förderstrecke gemäss Fig. 1 eine weitere erhebliche Verbesserung der Ausbildung eines Sammelhefters erlaubt.

Im Unterschied zu Fig. 1 sind bei der Ausführung gemäss Fig. 2 die Heftvorrichtungen 9, 19 zweier an dem Heftabschnitt 7 liegender Heftstationen 10, 20 hinsichtlich ihrer Bewegung entlang der Förderstrecke 2 gegenläufig oszillierend und bezüglich des Heftens alternierend angetrieben. D.h., die eine Heftvorrichtung 9 führt einen Hefthub aus während die andere Heftvorrichtung 19 sich auf dem Rückweg in die Ausgangsstellung befindet, sodass ein Ausgleich der bewegten Massen der Heftvorrichtungen entsteht. Diesbezüglich vermitteln die den Heftschlitten 11, 21 und den Heftvorrichtungen 9, 19 zugeordneten Pfeilstellungen diesen Hergang. Während Heftvorrichtung 9 Druckprodukt A folgend die Heftung vornimmt, läuft Heftvorrichtung 19 gegen die Förderrichtung F in die Ausgangsstellung, um anschliessend in eine gleichsinnige Bewegungsrichtung wie das unter ihr angekommene Druckprodukt A' umzukehren. Gemäss Fig. 2 dient wiederum eine Kurbelgetriebeanordnung, bestehend aus zwei gleichen Kurbelantrieben 13, 17, die jeweils durch einen Lenker 14 mit einem Heftschlitten 11, 21 der Heftvorrichtungen 9, 19 gekuppelt sind.

In Fig. 3 ist eine Antriebsvariante anstelle eines Kurbelantriebs dargestellt. Ein mit einer drehend angetriebenen, endlosen Steuerbahn 23 bewegtes Hebelgetriebe 18 ist mit dem Heftschlitten 11 der in Förderrichtung F vorderen Heftvorrichtung 9 gemäss Fig. 1 verbunden.

Bei einer Ausführung wie in Fig. 2 veranschaulicht, sind zwei phasenverschoben angetriebene Steuerbahnen 23 erforderlich, um die Heftvorrichtungen 9, 19 an der Förderstrecke 2 gegenläufig oszillierend anzutreiben.

## Patentansprüche

1. Sammelhefter (1) für das Herstellen von aus gefalteten Druckbogen gebildeten Zeitschriften, Broschuren oder dgl., bestehend aus einer eine sattelförmige Auflage aufweisenden Förderstrecke (2), entlang welcher einen Sammelabschnitt (3) bildende Anleger zum rittlingsweisen Beschicken des Sammelabschnittes (3) mit Druckbogen angeordnet sind, wobei der Sammelabschnitt (3) längs der Auflage mit den Anlegern taktweise zusammenwirkende, die aufgelegten Druckbogen in regelmässigen Abständen zu einer an den Sammelabschnitt (3) der Förderstrecke (2) anschliessenden Heftabschnitt (7) kontinuierlich fördernde Antriebsmittel (6) aufweist, und der Heftabschnitt (7) mit einer den Falz mit Klammern (16) durchsetzenden entlang dem Heftabschnitt (7) oszillierend angetriebenen und während dem Heftvorgang gleichsinnig zur Förderrichtung der Druckbogen sich bewegenden Heftvorrichtung (9) einer Heftstation (10) ausgebildet ist, dadurch gekennzeichnet, dass entlang des Heftabschnittes (7) wenigstens eine weitere mit der Heftvorrichtung (9) takt-verbunden angetriebene Heftvorrichtung (19) einer Heftstation (20) angeordnet ist.

2. Sammelhefter nach Anspruch 1, dadurch gekennzeichnet, dass wenigstens zwei bzw. n jeweils einer Heftstation zugeordnete Heftvorrichtungen entlang des Heftabschnittes (7) angeordnet und im 1/2 - bzw. n-tel Takt der Förderbewegung der Druckbogen resp. Druckprodukte auf der Förderstrecke bzw. dem Sammel-und Heftabschnitt angetrieben sind.

3. Sammelhefter nach Anspruch 1 oder 2, dadurch gekennzeichnet, dass die Zahl der Heftstationen der bestimmten Anzahl Druckprodukte (5) einer Druckproduktegruppe (A, A') entspricht und die Heftstationen jeweils einem Druckprodukt (5) der Druckproduktegruppe verteilt zugeordnet sind.

4. Sammelhefter nach Anspruch 3, dadurch gekennzeichnet, dass die Heftvorrichtungen (9, 19) stromaufwärts betrachtet in der Reihenfolge der ankommenden Druckprodukte (5) diesen zugeordnet sind.

5. Sammelhefter nach den Ansprüchen 3 und 4, dadurch gekennzeichnet, dass die Heftstationen (10, 20) im Abstand wenigstens einer Teilung zweier sich folgender Druckprodukte (5) nebeneinander an dem Heftabschnitt (7) angeordnet sind.

6. Sammelhefter nach einem der Ansprüche 1 bis 5, dadurch gekennzeichnet, dass die Heftvorgänge der Heftvorrichtungen (9, 19) phasenverschoben gesteuert sind.

7. Sammelhefter nach Anspruch 6, dadurch gekennzeichnet, dass die Heftvorrichtungen (9, 19) entlang des Heftabschnittes (7) gegenläufig angetrieben sind.

8. Sammelhefter nach den Ansprüchen 5 oder 6, dadurch gekennzeichnet, dass die Heftvorrichtungen (9, 19) mit einer Kurbelantriebsanordnung (13, 17) gekuppelt sind.

9. Sammelhefter nach den Ansprüchen 6 oder 7, dadurch gekennzeichnet, dass die Heftvorrichtungen (9, 19) mit einer aus Steuerkurven gebildeten Steueranordnung antriebsverbunden sind.

## Claims

1. Gathering and stapling machine (1) for producing magazines, brochures or the like from folded printed sheets, comprising a conveying line (2) with a saddleshaped support, along which are configured feeders which form a gathering section (3) for astride delivery of printed sheets to the gathering section (3), and the gathering section (3) comprises along the support drive means (6), which co-act in time with the feeders and continuously convey supported printed sheets in regular intervals to a stapling section (7) adjacent the gathering section (3) of the conveyer line (2), and the stapling section (7) is equipped with a stapling device (9) of a stapling station (1) which passes clamps (16) through the fold and which is along the stapling section (7) oscillatingly driven and during the stapling process moving in the same direction as the conveying direction of the printed sheets, **characterised in that** along the stapling section (7) is configured at least one further stapling device (19) of a stapling station (20) which is driven in time with the stapling device (9).

2. Gathering and stapling machine according to Claim 1, **characterised in that** at least two or n stapling devices associated with a stapling station are configured along the stapling section (7) and driven in 1/2 or n-tel cycle of the conveying movement of the printed sheets or printed products on the conveyer line or the gathering and stapling section.

3. Gathering and stabling machine according to Claim 1 or 2, **characterised in that** the number of stapling stations corresponds with a defined number of printed products (5) of a print product group (A, A'), and the stapling stations are respectively positioned so as to be associated with a print product (5) of the print product group.

4. Gathering and stapling machine according to Claim 3, **characterised in that** the stapling devices (9, 19) are, seen upstream, in the order of arriving print products (5) associated with the latter.

5. Gathering and stapling machine according to Claims 3 and 4, **characterised in that** the stapling stations (10, 20) are arranged alongside each other on the stapling section (7) at the distance of at least one separation of two successive print products (6).

6. Gathering and stapling machine according to one of Claims 1 to 5, **characterised in that** the stapling processes of the stapling devices (9, 19) are controlled in a phaseshifted manner.

7. Gathering and stapling machine according to Claim 6, **characterised in that** the stapling devices (9, 19) are driven along the stapling section (7) in counter-direction.

8. Gathering and stapling machine according to Claims 5 or 6, **characterised in that** the stapling devices (9, 19) are coupled to a crank drive arrangement (13, 17).

9. Gathering and stapling machine according to Claims 6 or 7, **characterised in that** the stapling devices (9, 19) are drive-connected to a control arrangement formed by control curves.

## Revendications

1. Assembleuse et brocheuse combinée (1) pour la fabrication de magazines, de brochures ou équivalent, formés de feuilles imprimées pliées, se composant d'une voie de transport (2) comportant une base en forme de selle le long de laquelle des margeurs sont disposés, qui forment un tronçon d'assemblage (3) pour le chargement à califourchon de feuilles imprimées sur le tronçon d'assemblage (3), le tronçon d'assemblage (3) comportant le long de la base des moyens d'entraînement (6) coopérant avec les margeurs de façon synchronisée et transportant en continu les feuilles imprimées déposées à intervalles réguliers vers un tronçon de brochage (7) se raccordant au tronçon d'assemblage (3) de la voie de transport (2), le tronçon de brochage (7) étant conçu avec un dispositif de brochage (9) d'une station de brochage (10) se déplaçant pendant le processus de brochage dans le même sens par rapport à la direction de transport des feuilles imprimées, étant entraîné de façon oscillante le long du tronçon de brochage (7) et dotant le pli d'agrafes (16), caractérisée en ce qu'au moins un autre dispositif de brochage (19) d'une station de brochage (20) est installé le long du tronçon de brochage (7), qui est entraîné de façon synchronisée avec le dispositif de brochage (9).

2. Assembleuse et brocheuse combinée selon la revendication 1, caractérisée en ce qu'au moins deux ou n dispositifs de brochage respectivement associés à une station de brochage sont installés le long du tronçon de brochage (7) et en ce qu'ils sont entraînés en un ½ cycle ou n cycle de déplacement de transport des feuilles imprimées ou des produits d'imprimerie sur la voie de transport et/ou le tronçon d'assemblage et de brochage.

3. Assembleuse et brocheuse combinée selon la revendication 1 ou 2, caractérisée en ce que le nombre de stations de brochage correspond au nombre défini de produits d'imprimerie (5) d'un groupe de produits d'imprimerie (A, A') et en ce qu'il est associé aux stations de brochage respectivement un produit d'imprimerie (5) du groupe de produits d'imprimerie.

4. Assembleuse et brocheuse combinée selon la revendication 3, caractérisée en ce que les dispositifs de brochage (9, 19), considérés en amont, sont associés aux produits d'imprimerie (5) dans leur ordre d'arrivée.

5. Assembleuse et brocheuse combinée selon les revendications 3 et 4, caractérisée en ce que les stations de brochage (10, 20) sont disposées l'une à côté de l'autre sur le tronçon de brochage (7) selon une distance qui correspond à au moins un intervalle entre deux paires de produits d'imprimerie (5) se succédant.

6. Assembleuse et brocheuse combinée selon l'une des revendications 1 à 5, caractérisée en ce que les processus de brochage des dispositifs de brochage (9, 19) sont commandés avec un décalage de phase.

7. Assembleuse et brocheuse combinée selon la revendication 6, caractérisée en ce que les dispositifs de brochage (9, 19) sont entraînés dans le sens opposé le long du tronçon de brochage (7).

8. Assembleuse et brocheuse combinée selon la revendication 5 ou 6, caractérisée en ce que les dispositifs de brochage (9, 19) sont couplés à une installation de commande à manivelle (13, 17).

9. Assembleuse et brocheuse combinée selon la revendication 6 ou 7, caractérisée en ce que les dispositifs de brochage (9, 19) sont reliés en entraînement à une installation de commande conçue à partir de courbes de commande.
